# FASCICULE DE BREVET EUROPEEN

(11) **EP 4 266 132 B1**
(45) Date de publication et mention de la délivrance du brevet: **10.12.2025**
(21) Numéro de dépôt: 23165448.4
(22) Date de dépôt: 30.03.2023
(51) Int. Cl.: G04B 17/28

(54) **ORGANE REGLANT DE TYPE TOURBILLON OU CARROUSEL TRIDIMENSIONNEL MUNI D'UN ROULEMENT A BILLES PERIPHERIQUE**
REGULIERORGAN DES WIRBELTYPS ODER DREIDIMENSIONALES KARUSSELL MIT EINEM UMLAUFENDEN KUGELLAGER
VORTEX-TYPE ACTUATOR OR THREE-DIMENSIONAL CAROUSEL PROVIDED WITH A PERIPHERAL BALL BEARING

(30) Priorité: 22.04.2022 EP 22169526
(43) Date de publication de la demande: 25.10.2023
(73) Titulaire: Blancpain SA, 1348 Le Brassus (CH)
(72) Inventeur: WHARTON, Kadmiel, 1148 L'Isle (CH)
(74) Mandataire: ICB SA

(56) Documents cités:
- WO-A1-2005/071498
- CH-A- 7 965
- CH-A2- 705 039
- CH-A2- 711 417
- CH-B1- 709 098

## Description

### Domaine technique de l'invention

L'invention concerne le domaine des organes réglants de type carrousel tridimensionnel pour mouvement d'horlogerie.

### Arrière-plan technologique

La plupart des montres mécaniques actuelles sont munies d'organes réglants comprenant un balancier-spiral et un mécanisme d'échappement à ancre suisse. Le balancier-spiral constitue la base de temps de la montre. On l'appelle aussi résonateur.

L'échappement, quant à lui, remplit deux fonctions principales:
- entretenir les va-et-vient du résonateur ;
- compter ces va-et-vient.

Pour constituer un résonateur mécanique, il faut une masse inertielle, un guidage et un élément de rappel élastique. Traditionnellement, un ressort spiral joue le rôle d'élément de rappel élastique pour la masse inertielle que constitue, par exemple, un balancier. Ce balancier est guidé en rotation par des pivots qui tournent dans des paliers lisses en rubis.

Afin de diminuer les effets indésirables de la gravité sur le mouvement de l'organe réglant, des complications de type tourbillon ou carrousel ont été mises au point, de manière à faire tourner l'ensemble de l'organe réglant autour d'un axe de rotation. L'organe réglant est agencé dans une cage rotative, qui tourne continuellement autour de l'axe de rotation. Ces complications ont en outre un rendu esthétique particulier, qui rend la pièce d'horlogerie singulièrement attrayante.

Dans un tourbillon, le mécanisme d'échappement et le mécanisme de rotation de la cage sont agencés en série. En général, les moyens d'entraînement du mouvement actionnent la rotation de la cage, et c'est la rotation de la cage, qui engendre l'actionnement du mécanisme d'échappement. Le mécanisme d'échappement engrène avec une roue fixe du mouvement pour être actionné.

Un carrousel fonctionne différemment, car l'actionnement de la rotation de la cage et l'actionnement du mécanisme d'échappement sont produits en parallèle par les moyens d'entrainement. Les deux mouvements sont indépendants l'un de l'autre. Ainsi, contrairement au tourbillon, la rotation de la cage peut se produire même si le mécanisme d'échappement est bloqué.

Pour éviter que la cage ne tourne à vide en déchargeant le barillet, le carrousel comprend un rouage de retenue, qui bloque la cage si le mécanisme d'échappement est bloqué.

Afin d'améliorer encore davantage la précision de l'organe réglant par rapport à la gravité, il a été mis au point des tourbillons tridimensionnels. De tels tourbillons comportent au moins deux cages effectuant des rotations autour d'au moins deux axes de rotations, de préférence perpendiculaires l'un par rapport à l'autre.

Généralement, la rotation de la cage ou des cages est actionnée via des rouages en lien avec les moyens d'entraînement du mouvement, qui engrènent par exemple un arbre axial situé sous la cage. Il existe aussi des organes réglants munis d'une denture périphérique de la cage, la denture permettant d'actionner la rotation de la cage par les moyens d'entraînement.

Pour pouvoir tourner, l'arbre axial est généralement monté dans des paliers. Mais dans certains exemples, l'arbre axial de la cage est monté sur un roulement à billes, notamment pour certains carrousels.

Le carrousel fut inventé par l'horloger danois Bonniksen et son fonctionnement est décrit par exemple dans le brevet CH 7965.

Des tourbilllons à plusieurs cages sont décrits dans les documents WO2005071498 A1 ou CH711417 B1 par exemple.

Ainsi, les configurations actuelles d'organes réglants de ce type sont assez limitées, et il existe peu d'alternatives à ces exemples.

### Résumé de l'invention

L'invention a pour but de remédier aux inconvénients précités, et vise à fournir un mouvement d'horlogerie comprenant un organe réglant tridimensionnel ayant une nouvelle configuration.

A cette fin, l'invention se rapporte à un organe réglant de type carrousel tridimensionnel pour mouvement d'horlogerie, l'organe réglant comprenant des moyens d'entraînement munis d'un barillet et d'un train d'engrenages, ledit organe réglant comportant une masse inertielle, des moyens de rappel élastique de la masse inertielle, un mécanisme d'échappement, une cage intérieure mobile en rotation autour d'un premier axe de rotation, une cage extérieure mobile en rotation autour d'un deuxième axe de rotation, la cage intérieure étant logée à l'intérieur de la cage extérieure, la cage intérieure portant la masse inertielle, les moyens de rappel élastique de la masse inertielle et le mécanisme d'échappement.

L'organe réglant est remarquable en ce qu'il comprend un premier roulement à billes agencé pour permettre la rotation de la cage extérieure dans le mouvement d'horlogerie, le premier roulement à billes étant agencé à la périphérie de la cage extérieure.

Ainsi, en disposant d'un roulement à billes à la périphérie de la cage, on évite d'avoir à le positionner sur l'arbre en dessous de la cage, l'arbre pouvant être supprimé ou servir uniquement à l'actionnement du mécanisme d'échappement.

Grâce à l'invention, on peut obtenir de nouvelles configurations d'un carrousel tridimensionnel, ou par exemple pour gagner en compacité, notamment en diminuant la hauteur de l'organe réglant.

Selon l'invention, l'organe réglant est un carrousel tridimensionnel, les moyens d'entrainement étant configurés pour actionner le mouvement de rotation de la cage extérieure en parallèle du mouvement de rotation de la cage intérieure, une première partie du couple fourni par les moyens d'entrainement étant transmise à la cage extérieure, et une deuxième partie du couple étant transmise à la cage intérieure.

Selon une forme de réalisation particulière de l'invention, les moyens d'entrainement sont en outre configurés pour actionner le mécanisme d'échappement en parallèle du mouvement de rotation de la cage extérieure et en parallèle du mouvement de rotation de la cage intérieure, une partie du couple fourni par les moyens d'entrainement étant transmise au mécanisme d'échappement.

Selon une forme de réalisation particulière de l'invention, les moyens d'entraînement comprennent une couronne entraîneuse de secondes agencée autour du deuxième axe de rotation de la cage extérieure, de préférence autour de la cage extérieure, la couronne entraîneuse de secondes étant configurée pour transmettre en parallèle aux cages extérieure et intérieure la première et la deuxième partie du couple fourni par les moyens d'entraînement.

Selon une forme de réalisation particulière de l'invention, la rotation de la couronne entraîneuse de seconde engendre également l'actionnement du mécanisme d'échappement en parallèle des rotations de la cage extérieure et de la cage intérieure.

Selon une forme de réalisation particulière de l'invention, l'organe réglant comprend un mobile entraîneur de cage porté par la cage extérieure ou la cage intérieure, le mobile entraîneur de cage étant libre en rotation par rapport aux cages extérieure et intérieure, la rotation du mobile entraineur de cage actionnant en parallèle le mécanisme d'échappement et le mouvement de rotation de la cage intérieure.

Selon une forme de réalisation particulière de l'invention, la couronne entraîneuse de seconde engrène avec le mobile entraineur de cage.

Selon une forme de réalisation particulière de l'invention, le mécanisme d'échappement comporte une roue d'échappement, un pignon d'échappement et une roue intermédiaire engrenant avec le pignon d'échappement, le mobile entraîneur de cage engrenant avec la roue intermédiaire du mécanisme d'échappement.

Selon une forme de réalisation particulière de l'invention, l'organe réglant comprend des premiers rouages de retenue de la cage intérieure, les premiers rouages de retenue étant agencés dans la cage intérieure, de manière à engrener avec la roue intermédiaire du mécanisme d'échappement et une roue solidaire de la cage extérieure, afin d'empêcher une vitesse de rotation excessive de la cage intérieure.

Selon une forme de réalisation particulière de l'invention, l'organe réglant comprend des deuxièmes rouages de retenue de la cage extérieure, les deuxièmes rouages de retenue étant agencés à l'extérieur de la cage extérieure, de manière à engrener avec la couronne entraîneuse de seconde et avec la cage extérieure, afin d'empêcher une vitesse de rotation excessive de la cage extérieure.

Selon une forme de réalisation particulière de l'invention, la couronne entraîneuse de secondes comprend deux dentures, une première denture engrenant avec le mobile entraîneur de cage, et une deuxième denture engrenant avec les deuxièmes rouages de retenue.

Selon une forme de réalisation particulière de l'invention, l'organe réglant comprend un deuxième roulement à billes agencé pour permettre la rotation de la couronne entraîneuse de seconde.

Selon une forme de réalisation particulière de l'invention, la cage extérieure comprend une partie supérieure annulaire et une partie inférieure annulaire reliées rigidement l'une à l'autre, la partie supérieure annulaire supportant la cage intérieure par au moins un palier, de préférence deux paliers, la partie inférieure étant munie d'une denture externe.

Selon une forme de réalisation particulière de l'invention, la cage intérieure comprend un support supérieur et un support inférieur, la masse inertielle, les moyens de rappel élastique de la masse inertielle et le mécanisme d'échappement étant suspendus entre le support supérieur et le support inférieur.

Selon une forme de réalisation particulière de l'invention, la vitesse de rotation de la cage intérieure est supérieure à la vitesse de rotation de la cage extérieure.

Selon une forme de réalisation particulière de l'invention, le premier axe de rotation est sensiblement perpendiculaire au deuxième axe de rotation.

L'invention se rapporte également à un mouvement d'horlogerie comportant un tel l'organe réglant.

### Brève description des figures

Les buts, avantages et caractéristiques de la présente invention apparaîtront à la lecture de plusieurs formes de réalisation données uniquement à titre d'exemples non limitatifs, en référence aux dessins annexés dans lesquels :
- la figure 1 montre une représentation schématique d'une vue de dessus d'une partie d'un mouvement d'horlogerie comprenant un organe réglant selon l'invention,
- la figure 2 montre une représentation schématique d'une vue en perspective de la partie de mouvement d'horlogerie de la figure 1,
- la figure 3 montre une représentation schématique d'une vue en perspective de dessus d'une partie de l'organe réglant selon l'invention,
- la figure 4 montre une représentation schématique d'une vue en perspective de dessous d'une partie de l'organe réglant selon l'invention,
- la figure 5 montre une représentation schématique d'une vue de dessus d'une partie de l'organe réglant selon l'invention,
- la figure 6 montre une représentation schématique d'une vue en perspective de dessus d'une partie de l'organe réglant selon l'invention,
- la figure 7 montre une représentation schématique d'une vue en perspective de dessus d'une partie de l'organe réglant selon l'invention, et
- la figure 8 montre une représentation schématique d'une vue en perspective de dessus de la cage extérieure de l'organe réglant selon l'invention.

### Description détaillée de l'invention

L'invention se rapporte à un organe réglant de type tourbillon ou carrousel tridimensionnel et un mouvement d'horlogerie 10 comprenant un tel organe réglant.

Dans la description suivante, l'organe réglant est un carrousel tridimensionnel 1.

Le mouvement d'horlogerie 10 comprend une platine (non représentée sur les figures), qui s'étend de préférence sensiblement dans un plan, la platine étant configurée pour supporter des pièces du mouvement 10.

Le mouvement 10, représenté en partie sur les figures 1 et 2, comporte aussi des moyens d'entrainement 15 comprenant un barillet 7 et un train d'engrenages 13 permettant d'actionner le mouvement des aiguilles (non représentées) et de transmettre la force d'entrainement fournie par le ressort du barillet 7 au carrousel tridimensionnel 1.

Le carrousel tridimensionnel 1 est un organe réglant muni d'une masse inertielle 6, un guidage et un élément de rappel élastique 4 de la masse inertielle 6 configuré pour la faire osciller sensiblement dans un plan. Le carrousel tridimensionnel comprend aussi un mécanisme d'échappement 5 coopérant avec la masse inertielle 6. L'élément de rappel élastique 4 est par exemple un ressort-spiral et la masse inertielle 6 est un balancier annulaire associé au ressort-spiral pour effectuer un mouvement oscillatoire. Le mécanisme d'échappement 5 est par exemple un mécanisme d'échappement usuel comprenant une roue d'échappement 25, une ancre 26 et une roue intermédiaire 19. La roue d'échappement 25 coopère avec l'ancre 26 pour tourner par intermittence, selon une fréquence prédéfinie. L'ancre 26 est mobile grâce au mouvement du balancier et des impulsions de la roue d'échappement 25.

Dans la description suivante, les moyens d'entrainement 15 désignent les pièces permettant de fournir et transmettre l'énergie nécessaire au fonctionnement du carrousel tridimensionnel 1.

L'invention ne porte pas spécifiquement sur les caractéristiques intrinsèques et le fonctionnement d'un carrousel simple, qui sont connues de l'homme du métier.

Les figures 1 à 8 montrent en particulier un carrousel tridimensionnel 1. Le carrousel tridimensionnel 1 comporte une cage intérieure 2 à l'intérieur de laquelle sont agencés le résonateur mécanique muni de la masse inertielle 6, du guidage et de l'élément de rappel élastique 4, ainsi qu'un mécanisme d'échappement 5 à ancre 26 suisse.

La cage intérieure 2 comprend un support supérieur 8 et un support inférieur 9 assemblés à une structure intermédiaire 57 par des vis 11 insérées dans des montants 12, au nombre de deux pour le support supérieur 8, et trois pour le support inférieur 9. Le résonateur mécanique muni de la masse inertielle 6, le guidage et l'élément de rappel élastique 4 sont suspendus entre le support supérieur 8 et la structure intermédiaire 57, tandis que le mécanisme d'échappement 5 est suspendu entre la structure intermédiaire 57 et le support inférieur 9.

Le support inférieur 9 comprend une armature 14 à plusieurs segments 23 reliés les uns aux autres pour former des jonctions soutenant des paliers et les montants 12 supportant les éléments du mécanisme à l'intérieur de la cage intérieure 2.

La masse inertielle 6 est agencée sur un premier arbre disposé dans la cage intérieure 2. Le premier arbre est sensiblement perpendiculaire au plan de la masse inertielle 6.

Le balancier est disposé dans la partie supérieure de la cage intérieure 2 afin d'être visible de l'extérieur. Le balancier est configuré pour opérer un mouvement oscillatoire rotatif autour du premier arbre, à l'intérieur de la cage intérieure 2 à une fréquence prédéterminée.

Pour actionner le résonateur mécanique, un deuxième arbre 17 sensiblement parallèle au premier arbre, est disposé dans la cage intérieure. Une roue intermédiaire 19 est solidaire du deuxième arbre 17. La roue intermédiaire 19 engrène un pignon d'échappement 21 agencé sur un troisième arbre 22, qui est sensiblement parallèle aux premier et deuxième arbres 17. Le troisième arbre 22 est agencé dans la cage intérieure 2. Le troisième arbre 22 tient en outre la roue d'échappement 25, qui est disposée au-dessus du pignon d'échappement 21. La roue d'échappement 25 coopère avec une ancre 26 suisse disposée perpendiculairement à la périphérie de la roue d'échappement 25. L'ancre 26 comprend un corps allongé muni d'une fourchette à une première extrémité, la fourchette étant configurée pour coopérer avec une cheville du premier arbre, qui coopère avec le mouvement du balancier. La deuxième extrémité de l'ancre 26 comporte deux palettes agencées pour coopérer avec la roue d'échappement 25, en bloquant alternativement sa rotation, de manière à la faire tourner par pas. L'ancre 26 est portée par un quatrième arbre 27 agencé dans la cage intérieure 2.

La cage intérieure 2 est montée rotative autour d'un premier axe de rotation D₁ à l'intérieur de la cage extérieure 3. La cage intérieure 2 comprend deux pivots 42, 43 coopérant chacun avec un palier 39, 41 de la cage extérieure 3, les pivots 42, 43 étant agencés selon l'axe de rotation D₁ de la cage intérieure. Chaque palier 39, 41 comprend un trou permettant l'insertion du pivot 42, 43. Les deux pivot 42, 43 peuvent tourner à l'intérieur de chaque palier 39, 41. Ainsi, le premier axe de rotation D₁ de la cage intérieure 2 traverse la cage extérieure 3.

La cage extérieure 3 comprend une partie supérieure 24 annulaire et une partie inférieure 28 annulaire reliées rigidement l'une à l'autre par des montants 31. La partie supérieure 24 porte la cage intérieure 2 au moyen des paliers 39, 41 agencés en vis-à-vis. La partie inférieure 28 est munie d'une denture externe 32 périphérique permettant d'actionner la rotation de la cage extérieure 3.

Selon l'invention, le carrousel tridimensionnel 1 comprend un premier roulement à billes 33 agencé pour permettre la rotation de la cage extérieure 3. Le premier roulement à billes 33 est par exemple emmanché dans la platine ou dans un pont de platine (non représentés sur les figures). Le premier roulement à billes 33 est agencé latéralement autour de la partie inférieure 28. Le premier roulement à billes 33 comprend un anneau fixe par rapport à la platine, qui maintient les billes contre la partie inférieure 28.

Ainsi, le premier roulement à billes 33 étant agencé à la périphérie de la cage extérieure 3, de nouvelles configurations d'organe réglant sont possibles. En particulier dans ce mode déréalisation, on obtient un carrousel tridimensionnel 1 grâce à la disposition de ce premier roulement à billes 33.

La cage extérieure 3 est mobile en rotation autour d'un deuxième axe de rotation D₂. L'actionnement des cages intérieure 2 et extérieure 3 est produit grâce aux moyens d'entrainement 15 du mouvement d'horlogerie.

La rotation de la cage extérieure 3 est produite en parallèle de la rotation de la cage intérieure 2 par les moyens d'entrainement 15. De plus, les moyens d'entrainement 15 sont configurés pour actionner le mécanisme d'échappement 5 en parallèle du mouvement de rotation de la cage extérieure 3 et en parallèle du mouvement de rotation de la cage intérieure 2.

Pour actionner les cages 2, 3 et le mécanisme d'échappement 5, le carrousel tridimensionnel 1 comporte un mobile entraineur de cage 30 agencé et centré autour du premier axe de rotation D₁. Le mobile entraineur de cage 30 comprend un pignon entraineur de cage 34 et une roue entraineuse de cage 35. Le mobile entraineur de cage 30 est porté par la cage intérieure 2. Le mobile entraineur de cage 30 est agencé autour du pivot 42 de la cage intérieure 2 à proximité intérieure du premier palier 39, entre la cage intérieure 2 et la cage extérieure 3. Le pignon entraineur de cage 34 est disposé vers l'extérieur de la cage extérieure 3, et la roue entraineuse de cage 35 est agencée vers l'intérieur de la cage extérieure 3. Le mobile entraineur de cage 30 est monté libre en rotation par rapport à la cage intérieure 2 et à la cage extérieure 3. Autrement dit, la roue entraineuse de cage 35 et le pignon entraineur de cage 34 ne sont pas solidaires des cages extérieure 3 et intérieure 2. Ils peuvent tourner librement, le pignon entraineur de cage 34 et la roue entraineuse de cage 35 étant solidaires, notamment en rotation.

La roue entraîneuse de cage 35 engrène avec la roue intermédiaire 19 du mécanisme d'échappement 5. Ainsi, on actionne la roue d'échappement 25, l'ancre 26 et le mouvement du balancier, par l'intermédiaire de la roue intermédiaire 19 et du pignon d'échappement 21, qui font tourner le troisième arbre 22. Pour actionner le mécanisme d'échappement 5, on engrène le pignon entraineur de cage 34.

A cette fin, le carrousel tridimensionnel 1 comprend une couronne entraîneuse de seconde 20 agencée de manière mobile en rotation sur elle-même autour du deuxième axe de rotation D₂ de la cage extérieure 3, de préférence autour de la cage extérieure 3. La couronne entraîneuse de seconde 20 a une forme d'anneau comportant une première denture supérieure 36 et une seconde denture périphérique 37. La première denture supérieure 36 comporte des dents orientées vers le haut sur l'anneau entier. La seconde denture périphérique 37 comporte des dents orientées vers l'extérieur autour de l'anneau entier.

Lorsque la couronne entraîneuse de seconde 20 tourne, la denture supérieure 36 entraine le pignon entraîneur de cage 34, qui est disposé à l'extérieur de la cage extérieure 3. Ainsi, la couronne entraîneuse de seconde 20 entraîne la roue intermédiaire 19 du mécanisme d'échappement 5 par l'intermédiaire de la roue entraineuse de cage 35 du mobile entraîneur de cage 30.

Alternativement, selon une variante non représentée, la couronne entraîneuse de seconde est agencée à l'intérieur de la cage extérieure, de préférence entre les deux cages.

Le carrousel tridimensionnel 1 comprend un second roulement à billes 38 agencé pour permettre la rotation de la couronne entraîneuse de seconde 20. Le deuxième roulement à billes 38 est agencé sous la couronne entraîneuse de seconde tout au long de l'anneau. Le second roulement à billes est par exemple emmanché dans la platine ou dans un pont de platine (non représentés sur les figures).

Dans ce mode de réalisation, le premier roulement à billes 33 et le second roulement à billes 38 sont superposés, le second roulement à billes 38 étant agencé au-dessus du premier roulement à billes 33. Le premier roulement à billes 33 comprenant un premier anneau périphérique 55, et le second roulement à billes 38 comprenant un second anneau périphérique 56, le second anneau périphérique 56 étant assemblé au premier anneau périphérique 55.

La couronne entraîneuse de seconde 20 est entraînée par les moyens d'entrainement 15 par des rouages du système d'engrenage 13. Ainsi, par rotation de la couronne entraîneuse de seconde 20, on actionne le mécanisme d'échappement 5 et la rotation de la cage intérieure 2 et de la cage extérieure 3 grâce à un couple fourni par les moyens d'entrainement 15. La couronne entraîneuse de seconde 20 transmet le couple aux cages intérieure 2 et extérieure 3, ainsi qu'au mécanisme d'échappement 5.

Une première partie du couple est transmise à la cage extérieure 3 pour la faire tourner autour du deuxième axe de rotation D₂, une deuxième partie du couple est transmise à la cage intérieure 2 pour la faire tourner autour du premier axe de rotation D₁, et une troisième partie du couple est transmise au mécanisme d'échappement 5 pour actionner la roue d'échappement 25.

La première partie du couple s'applique sur le pivot 42 du mobile entraîneur de cage 30 et provoque la rotation de la cage extérieure 3 autour du deuxième axe de rotation D₂.

La deuxième partie du couple s'applique sur la roue intermédiaire 19 du mécanisme d'échappement 5 par l'intermédiaire du mobile entraineur de cage 30 et provoque la rotation de la cage intérieure 2.

Ainsi, les moyens d'entrainement 15 sont configurés pour actionner le mouvement de rotation de la cage extérieure 3 en parallèle du mouvement de rotation de la cage intérieure 2. Mais la rotation de la cage extérieure 3 n'est pas inextricablement liée à la rotation de la cage intérieure 2. Ainsi, si on bloque la rotation de la cage intérieure 2, la cage extérieure 3 peut continuer de tourner.

La troisième partie du couple s'applique sur la roue d'échappement 25 par l'intermédiaire de la roue intermédiaire 19 du mécanisme d'échappement 5 et du mobile entraineur de cage 30. La roue intermédiaire 19 pivote alors sur elle-même et entraine le mécanisme d'échappement 5.

Ainsi, les moyens d'entrainement 15 sont en outre configurés pour actionner le mécanisme d'échappement 5 en parallèle du mouvement de rotation de la cage extérieure 3 et en parallèle du mouvement de rotation de la cage intérieure 2. En effet, la roue intermédiaire 19 distribue le couple à la roue d'échappement 25 d'une part, et à une roue 45 de premiers rouages de retenue 40 décrits plus loin, qui retiennent la rotation de la cage intérieure 2. Mais la rotation de la cage intérieure 2 n'est pas inextricablement liée à la rotation de la roue d'échappement 25. Ainsi, si on bloque la roue d'échappement 25, la cage intérieure 2 peut continuer de tourner.

Cependant, lorsque la roue d'échappement 25 est bloquée par l'ancre 26, la deuxième et la troisième partie du couple sont transmises uniquement à la cage intérieure 2. En effet, lorsque la roue intermédiaire 19 est bloquée, la troisième partie du couple exercée sur la roue d'échappement 25 se reporte au moins en partie sur la cage intérieure 2. En l'état, une telle configuration provoquerait une rotation de la cage intérieure 2 jusqu'à l'évidement complet du barillet 7.

Pour contrôler la vitesse de rotation de la cage intérieure 2, et éviter qu'elle ne tourne librement, le carrousel tridimensionnel 1 comprend des premiers rouages de retenue 40 de la cage intérieure 2, les premiers rouages de retenue 40 étant agencés dans la cage intérieure 2, de manière à engrener avec la roue intermédiaire 19 du mécanisme d'échappement 5 et une roue solidaire de la cage extérieure 44. La roue solidaire de la cage extérieure 44 est mobile avec la cage extérieure 3. La roue solidaire de la cage extérieure 44 est montée sur le deuxième palier 41 de la cage extérieure 3, de manière à être centrée et perpendiculaire au premier axe de rotation D₁.

La roue solidaire de la cage extérieure 44 permet de retenir la rotation de la cage intérieure 2, et non de permettre la rotation de la cage intérieure 2 comme dans un tourbillon.

Les premiers rouages de retenue 40 comprennent deux mobiles s'engrenant l'un l'autre, un premier mobile 45 engrenant avec la roue intermédiaire 19 du mécanisme d'échappement, et le deuxième mobile 46 engrenant avec la roue solidaire de la cage extérieure 44. Les deux mobiles 45, 46 sont montés chacun sur un arbre différent 53, 54, montés dans la cage intérieure 2, entre la structure intermédiaire 57 et le support inférieur 9.

Les premiers rouages de retenue 40 empêchent la cage intérieure 2 de tourner librement. En effet, les premiers rouages de retenue 40 sont bloqués par la roue intermédiaire 19 du mécanisme d'échappement 5, qui est retenue par la roue d'échappement 25 bloquée par l'ancre 26. En revanche, ils sont configurés pour tourner à une vitesse prédéfinie correspondant à la deuxième partie du couple, lorsque la roue d'échappement 25 est libérée de l'ancre 26. Dans ce cas, le deuxième mobile 46 des premiers rouages de retenue 40 tourne autour de la roue solidaire de la cage extérieure 44, et permet à la cage intérieure 2 de tourner autour du premier axe D₁.

Lorsque le mécanisme d'échappement 5 est bloqué par l'ancre 26, et que la cage intérieure 2 ne peut tourner à cause des premiers rouages de retenue 40, le couple entier est appliqué sur le pivot 42 du mobile entraîneur de cage 30. En l'état, une telle configuration provoquerait une rotation de la cage extérieure 3 jusqu'à l'évidement complet du barillet 7.

Pour contrôler la rotation de la cage extérieure 3 et éviter qu'elle ne tourne librement, le carrousel tridimensionnel 1 comprend des deuxièmes rouages de retenue 50 de la cage extérieure 3. Les deuxièmes rouages de retenue 50 sont agencés à l'extérieur de la cage extérieure 3, de manière à engrener avec la couronne entraîneuse de seconde 20 et avec la cage extérieure 3.

Les deuxièmes rouages de retenue 50 comprennent une première roue d'engrenage 47 engrenant avec la seconde denture périphérique de la couronne entraîneuse de seconde 20, et une seconde roue d'engrenage 48 engrenant avec la denture externe périphérique de la partie inférieure de la cage extérieure 3. La première roue d'engrenage 47 et la seconde roue d'engrenage 48 sont liées par un mobile de liaison 49 muni d'un pignon 51 et d'une troisième roue d'engrenage 52. La troisième roue d'engrenage 52 engrène la première roue d'engrenage 47 et le pignon 51 engrène la seconde roue d'engrenage 48. Les deuxièmes rouages de retenue 50 empêchent la cage extérieure 3 de tourner à une vitesse supérieure à celle souhaitée. Les deuxièmes rouages de retenue 50 relient la rotation de la cage extérieure 3 avec la couronne entraîneuse de seconde 20.

Lorsque le couple total est appliqué sur la rotation de la cage extérieure 3, les deuxièmes rouages de retenue bloquent la rotation de la cage extérieure 3.

Ainsi, lorsque la roue d'échappement 25 est alternativement bloquée par l'ancre 26, non seulement la rotation de la cage intérieure 2 est momentanément bloquée, mais aussi la rotation de la cage extérieure 3.

Lorsque les premiers rouages de retenue 40 et la roue intermédiaire 19 sont bloqués, le mobile entraineur de cage 30 ne peut plus pivoter sur lui-même. De plus, les deuxièmes rouages de retenue 50 bloquent la rotation de la cage extérieure 3 car ils empêchent la couronne entraineuse de seconde 20 de tourner.

Un avantage du carrousel tridimensionnel 1 selon l'invention est qu'il permet de choisir et de régler facilement des vitesses de rotation différentes pour les cages intérieure 2 et extérieure 3.

La vitesse de rotation des cages intérieure 2 et extérieure 3 dépend de la taille et du nombre de dents de la couronne entraîneuse de seconde 20, du mobile entraîneur de cage 30 et des premiers et deuxièmes rouages de retenue 40,50.

La vitesse de rotation de la cage intérieure 2 est déterminée par les premiers rouages de retenue 40 et par la vitesse de rotation de la roue entraîneuse de secondes 20. La vitesse de rotation de la cage extérieure 3 est déterminée par les deuxièmes rouages de retenue 50 et par la vitesse de la roue entraîneuse de secondes 20. En particulier, elle dépend respectivement du nombre de dents des premiers 40 et deuxièmes rouages de retenue 50 pour chaque cage 2, 3.

Dans un exemple particulier, la cage extérieure 3 fait par exemple un tour par minute, et la cage intérieure 2 fait par exemple un tour et demi par minute, tandis que la couronne entraîneuse de seconde 20 fait aussi un tour et demi par minute.

Naturellement, l'invention n'est pas limitée au mode de réalisation d'organe réglant, ici un carrousel tridimensionnel, décrit en référence aux figures, et des variantes pourraient être envisagées sans sortir du cadre de l'invention. Par exemple, un tourbillon tridimensionnel peut comporter un tel roulement à billes périphérique sur la cage extérieure pour la faire tourner autour d'un axe de rotation unique de l'organe réglant.

## Revendications

1. Organe réglant de type carrousel tridimensionnel pour mouvement d'horlogerie (10), l'organe réglant comprenant des moyens d'entraînement (15) munis d'un barillet (7) et d'un train d'engrenages (13), ledit organe réglant comportant une masse inertielle (6), des moyens de rappel élastique (4) de la masse inertielle (6), un mécanisme d'échappement (5), une cage intérieure (2) mobile en rotation autour d'un premier axe de rotation (D₁), une cage extérieure (3) mobile en rotation autour d'un deuxième axe de rotation (D₂), la cage intérieure (2) étant logée à l'intérieur de la cage extérieure (3), la cage intérieure (2) portant la masse inertielle (6), les moyens de rappel élastique de la masse inertielle (6) et le mécanisme d'échappement (5), l'organe réglant comprenant un premier roulement à billes (33) agencé pour permettre la rotation de la cage extérieure (3) dans le mouvement d'horlogerie (10), le premier roulement à billes (33) étant agencé à la périphérie de la cage extérieure (3), dans lequel les moyens d'entrainement (15) sont configurés pour actionner le mouvement de rotation de la cage extérieure (3) en parallèle du mouvement de rotation de la cage intérieure (2), une première partie du couple fourni par les moyens d'entrainement (15) étant transmise à la cage extérieure (3), et une deuxième partie du couple étant transmise à la cage intérieure (2).

2. Organe réglant selon la revendication 1, les moyens d'entrainement (15) étant en outre configurés pour actionner le mécanisme d'échappement (5) en parallèle du mouvement de rotation de la cage extérieure (3), et en parallèle du mouvement de rotation de la cage intérieure (2), une partie du couple fourni par les moyens d'entrainement (15) étant transmise au mécanisme d'échappement (5).

3. Organe réglant selon l'une, quelconque, des revendications précédentes, **caractérisé en ce que** les moyens d'entraînement (15) comprennent une couronne entraîneuse de seconde (20) agencée autour du deuxième axe de rotation (D₂) de la cage extérieure (3), la couronne entraîneuse de seconde (20) étant configurée pour transmettre en parallèle aux cages extérieure (3) et intérieure (2), la première et la deuxième partie du couple fournies par les moyens d'entraînement (15).

4. Organe réglant selon la revendications 3, **caractérisé en ce que** la rotation de la couronne entraîneuse de seconde (20) engendre également l'actionnement du mécanisme d'échappement (5) en parallèle des rotations de la cage extérieure (3) et de la cage intérieure (2).

5. Organe réglant selon l'une, quelconque, des revendications précédentes, **caractérisé en ce qu'**il comprend un mobile entraîneur de cage (30) porté par la cage extérieure (3) ou la cage intérieure (2), le mobile entraîneur de cage (30) étant libre en rotation par rapport aux cages extérieure (3) et intérieure (2), la rotation du mobile entraineur de cage (30) actionnant en parallèle le mécanisme d'échappement (5) et le mouvement de rotation de la cage intérieure (2).

6. Organe réglant selon les revendications 4 et 5, **caractérisé en ce que** la couronne entraîneuse de seconde (20) engrène avec le mobile entraineur de cage (30).

7. Organe réglant selon la revendication 5 ou 6, le mécanisme d'échappement comportant une roue d'échappement (25), un pignon d'échappement (21) et une roue intermédiaire (19) engrenant avec le pignon d'échappement (21), le mobile entraîneur de cage (30) engrenant avec la roue intermédiaire (19) du mécanisme d'échappement (5).

8. Organe réglant selon la revendication 7, **caractérisé en ce qu'**il comprend des premiers rouages de retenue (40) de la cage intérieure (2), les premiers rouages de retenue (40) étant agencés dans la cage intérieure (2), de manière à engrener avec la roue intermédiaire (19) du mécanisme d'échappement (5) et une roue solidaire (44) de la cage extérieure (3), afin d'empêcher une vitesse de rotation excessive de la cage intérieure (2).

9. Organe réglant selon la revendication 3 et l'une, quelconque, des revendications 3 à 8, **caractérisé en ce qu'**il comprend des deuxièmes rouages de retenue (50) de la cage extérieure (3), les deuxièmes rouages de retenue (50) étant agencés à l'extérieur de la cage extérieure (3), de manière à engrener avec la couronne entraîneuse de seconde (20) et avec la cage extérieure (3), afin d'empêcher une vitesse de rotation excessive de la cage extérieure (3).

10. Organe réglant selon la revendication 9, **caractérisé en ce que** la couronne entraîneuse de seconde (20) comprend deux dentures, une première denture (36) engrenant avec le mobile entraîneur de cage (30), et une deuxième denture (37) engrenant avec les deuxièmes rouages de retenue (50).

11. Organe réglant selon la revendication 3 et l'une, quelconque, des revendications 3 à 10, **caractérisé en ce qu'**il comprend un deuxième roulement à billes (38) agencé pour permettre la rotation de la couronne entraîneuse de seconde (20).

12. Organe réglant selon l'une, quelconque, des revendications précédentes, **caractérisé en ce que** la cage extérieure (3) comprend une partie supérieure annulaire (24) et une partie inférieure annulaire (28) reliées rigidement l'une à l'autre, la partie supérieure annulaire (24) supportant la cage intérieure (2) par au moins un palier (41), de préférence deux paliers, la partie inférieure annulaire (28) étant munie d'une denture externe (32).

13. Organe réglant selon l'une, quelconque, des revendications précédentes, **caractérisé en ce que** la cage intérieure (2) comprend un support supérieur (8) et un support inférieur (9), la masse inertielle (6), les moyens de rappel élastique (4) de la masse inertielle (6) et le mécanisme d'échappement (5) étant suspendus entre le support supérieur (8) et le support inférieur (9).

14. Organe réglant selon l'une, quelconque, des revendications précédentes, **caractérisé en ce que** la vitesse de rotation de la cage intérieure (2) est supérieure à la vitesse de rotation de la cage extérieure (3).

15. Organe réglant selon l'une, quelconque, des revendications précédentes, **caractérisé en ce que** le premier axe de rotation (D₁) est sensiblement perpendiculaire au deuxième axe de rotation (D₂).

16. Mouvement d'horlogerie comprenant une platine et des moyens d'entraînement, **caractérisé en ce qu'**il comprend un organe réglant selon l'une, quelconque, des revendications précédentes.

## Patentansprüche

1. Dreidimensionales, karussellartiges Regulierorgan für ein Uhrentechnik-Uhrwerk (10), das Regulierorgan aufweisend Antriebsmittel (15), die mit einem Federhaus (7) und einem Räderwerk (13) ausgestattet sind, das Regulierorgan aufweisend eine Trägheitsmasse (6), elastische Rückstellmittel (4) für die Trägheitsmasse (6), einen Hemmungsmechanismus (5), ein inneres Werkgestell (2), das um eine erste Drehachse (D₁) drehbar ist, ein äußeres Werkgestell (3), das um eine zweite Drehachse (D2) drehbar ist, wobei das innere Werkgestell (2) in das äußere Werkgestell (3) eingepasst ist, das innere Werkgestell (2) die Trägheitsmasse (6), das elastische Rückstellmittel für die Trägheitsmasse (6) und den Hemmungsmechanismus (5) trägt, das Regulierorgan ein erstes Kugellager (33) aufweist, das angeordnet ist, ein Drehen des äußeren Werkgestells (3) in dem Uhrentechnik-Uhrwerk (10) zu ermöglichen, das erste Kugellager (33) an der Peripherie des äußeren Werkgestells (3) angeordnet ist, wobei die Antriebsmittel (15) dazu eingerichtet sind, die Drehbewegung des äußeren Werkgestells (3) parallel zu der Drehbewegung des inneren Werkgestells (2) zu betätigen, wobei ein erster Teil des von den Antriebsmitteln (15) bereitgestellten Kräftepaars auf das äußere Werkgestell (3) übertragen wird und ein zweiter Teil des Kräftepaars auf das innere Werkgestell (2) übertragen wird.

2. Regulierorgan nach Anspruch 1, wobei die Betätigungsmittel (15) ferner dazu eingerichtet sind, den Hemmungsmechanismus (5) parallel zu der Drehbewegung des äußeren Werkgestells (3) und parallel zu der Drehbewegung des inneren Werkgestells (2) zu betätigen, wobei ein Teil des von den Antriebsmitteln (15) bereitgestellten Kräftepaares auf den Hemmungsmechanismus (5) übertragen wird.

3. Regulierorgan nach einem der vorhergehenden Ansprüche, **dadurch gekennzeichnet, dass** die Antriebsmittel (15) eine Sekundenantriebskrone (20) aufweisen, die um die zweite Drehachse (D₂) des äußeren Werkgestells (3) angeordnet ist, wobei die Sekundenantriebskrone (20) dazu eingerichtet ist, den ersten und den zweiten Teil des von den Antriebsmitteln (15) bereitgestellten Kräftepaars parallel auf das äußere (3) und innere (2) Werkgestell zu übertragen.

4. Regulierorgan nach Anspruch 3, **dadurch gekennzeichnet, dass** ein Drehen der Sekundenantriebskrone (20) auch den Hemmungsmechanismus (5) parallel zu den Drehungen des äußeren Werkgestells (3) und des inneren Werkgestells (2) betätigt.

5. Regulierorgan nach einem der vorhergehenden Ansprüche, **dadurch gekennzeichnet, dass** es ein Werkgestellantriebsdrehteil (30) aufweist, das von dem äußeren Werkgestell (3) oder dem inneren Werkgestell (2) getragen wird, wobei das Werkgestellantriebsdrehteil (30) in Bezug auf das äußere (3) und das innere (2) Werkgestell frei drehbar ist, wobei die Drehung des Werkgestellantriebsdrehteils (30) den Hemmungsmechanismus (5) und die Drehbewegung des inneren Werkgestells (2) parallel betätigt.

6. Regulierorgan nach den Ansprüchen 4 und 5, **dadurch gekennzeichnet, dass** die Sekundenantriebskrone (20) in den Werkgestellantriebsdrehteil (30) eingreift.

7. Regulierorgan nach Anspruch 5 oder 6, wobei der Hemmungsmechanismus ein Hemmungsrad (25), einen Hemmungstrieb (21) und ein Zwischenrad (19) aufweist, das mit dem Hemmungstrieb (21) ineinandergreift, wobei das Werkgestellantriebsdrehteil (30) mit dem Zwischenrad (19) an dem Hemmungsmechanismus (5) ineinandergreift.

8. Regulierorgan nach Anspruch 7, **dadurch gekennzeichnet, dass** es erste Haltezüge (40) für das innere Werkgestell (2) aufweist, wobei die ersten Haltezüge (40) in dem inneren Werkgestell (2) derart angeordnet sind, dass sie mit dem Zwischenrad (19) an dem Hemmungsmechanismus (5) und einem daran befestigten Rad (44) des äußeren Werkgestells (3) ineinandergreifen, um eine übermäßige Drehgeschwindigkeit des inneren Werkgestells (2) zu verhindern.

9. Regulierorgan nach Anspruch 3 und einem der Ansprüche 3 bis 8, **dadurch gekennzeichnet, dass** es zweite Haltezüge (50) für das äußere Werkgestell (3) aufweist, wobei die zweiten Haltezüge (50) außerhalb des äußeren Werkgestells (3) derart angeordnet sind, dass sie mit der Sekundenantriebskrone (20) und mit dem äußeren Werkgestell (3) ineinandergreifen, um eine übermäßige Drehgeschwindigkeit des äußeren Werkgestells (3) zu verhindern.

10. Regulierorgan nach Anspruch 9, **dadurch gekennzeichnet, dass** die Sekundenantriebskrone (20) zwei Zahnungen aufweist, eine erste Zahnung (36), die mit dem Werkgestellantriebsdrehteil (30) ineinandergreift, und eine zweite Zahnung (37), die mit den zweiten Haltezügen (50) ineinandergreift.

11. Regulierorgan nach Anspruch 3 und einem der Ansprüche 3 bis 10, **dadurch gekennzeichnet, dass** es ein zweites Kugellager (38) aufweist, das angeordnet ist, eine Drehung der Sekundenantriebskrone (20) zu ermöglichen.

12. Regulierorgan nach einem der vorhergehenden Ansprüche, **dadurch gekennzeichnet, dass** das äußere Werkgestell (3) ein oberes ringförmiges Teil (24) und ein unteres ringförmiges Teil (28) aufweist, die starr miteinander verbunden sind, wobei das obere ringförmige Teil (24) das innere Werkgestell (2) über mindestens ein Lager (41), bevorzugt zwei Lager, trägt und das untere ringförmige Teil (28) mit einer Außenzahnung (32) versehen ist.

13. Regulierorgan nach einem der vorhergehenden Ansprüche, **dadurch gekennzeichnet, dass** das innere Werkgestell (2) eine obere Auflage (8) und eine untere Auflage (9) aufweist, wobei die Trägheitsmasse (6), das elastische Rückstellmittel (4) auf der Trägheitsmasse (6) und der Hemmungsmechanismus (5) zwischen der oberen Auflage (8) und der unteren Auflage (9) aufgehängt sind.

14. Regulierorgan nach einem der vorhergehenden Ansprüche, **dadurch gekennzeichnet, dass** die Drehgeschwindigkeit des inneren Werkgestells (2) größer ist als die Drehgeschwindigkeit des äußeren Werkgestells (3).

15. Regulierorgan nach einem der vorhergehenden Ansprüche, **dadurch gekennzeichnet, dass** die erste Drehachse (D₁) im Wesentlichen senkrecht zu der zweiten Drehachse (D₂) ist.

16. Uhrentechnik-Uhrwerk, aufweisend eine Auflage und Antriebsmittel, **dadurch gekennzeichnet, dass** es ein Regulierorgan nach einem der vorhergehenden Ansprüche aufweist.

## Claims

1. A three-dimensional carrousel-type regulating organ for a horology movement (10), the regulating organ comprising drive means (15) fitted with a barrel (7) and a gear train (13), said regulating organ comprising an inertial mass (6), resilient return means (4) for the inertial mass (6), an escapement mechanism (5), an inner cage (2) that is rotationally mobile around a first axis of rotation (D₁), an outer cage (3) that is rotationally mobile around a second axis of rotation (D2), the inner cage (2) being fitted inside the outer cage (3), the inner cage (2) carrying the inertial mass (6), the resilient return means for the inertial mass (6) and the escapement mechanism (5), the regulating organ comprising a first ball bearing (33) arranged to enable the outer cage (3) to rotate in the horology movement (10), the first ball bearing (33) being arranged at the periphery of the outer cage (3), in which the drive means (15) are configured to actuate the rotational movement of the outer cage (3) in parallel with the rotational movement of the inner cage (2), a first part of the couple provided by the drive means (15) being transmitted to the outer cage (3), and a second part of the couple being transmitted to the inner cage (2).

2. The regulating organ according to claim 1, the actuating means (15) being further configured to actuate the escapement mechanism (5) in parallel with the rotational movement of the outer cage (3), and in parallel with the rotational movement of the inner cage (2), one part of the couple provided by the drive means (15) being transmitted to the escapement mechanism (5).

3. The regulating organ according to any of the preceding claims, **characterised in that** the drive means (15) comprise a seconds drive crown (20) arranged around the second axis of rotation (D₂) of the outer cage (3), the seconds drive crown (20) being configured to transmit, in parallel, the first and second parts of the couple provided by the drive means (15) to the outer (3) and inner (2) cages.

4. The regulating organ according to claim 3, **characterised in that** rotating the seconds drive crown (20) also actuates the escapement mechanism (5) in parallel with the rotations of the outer cage (3) and of the inner cage (2).

5. The regulating organ according to any of the preceding claims, **characterised in that** it comprises a cage drive mobile (30) carried by the outer cage (3) or the inner cage (2), the cage drive mobile (30) being free to rotate relative to the outer (3) and inner (2) cages, the rotation of the cage drive mobile (30) actuating the escapement mechanism (5) and the rotational movement of the inner cage (2) in parallel.

6. The regulating organ according to claims 4 and 5, **characterised in that** the seconds drive crown (20) meshes with the cage drive mobile (30).

7. The regulating organ according to claim 5 or 6, the escapement mechanism comprising an escapement wheel (25), an escapement pinion (21) and an intermediate wheel (19) meshing with the escapement pinion (21), the cage drive mobile (30) meshing with the intermediate wheel (19) on the escapement mechanism (5).

8. The regulating organ according to claim 7, **characterised in that** it comprises first retaining trains (40) for the inner cage (2), the first retaining trains (40) being arranged in the inner cage (2) so as to mesh with the intermediate wheel (19) on the escapement mechanism (5) and an attached wheel (44) on the outer cage (3), to prevent excessive rotational velocity of the inner cage (2).

9. The regulating organ according to claim 3 and any of claims 3 to 8, **characterised in that** it comprises second retaining trains (50) for the outer cage (3), the second retaining trains (50) being arranged outside the outer cage (3) so as to mesh with the seconds drive crown (20) and with the outer cage (3) to prevent excessive rotational velocity of the outer cage (3).

10. The regulating organ according to claim 9, **characterised in that** the seconds drive crown (20) comprises two toothings, a first toothing (36) meshing with the cage drive mobile (30), and a second toothing (37) meshing with the second retaining trains (50).

11. The regulating organ according to claim 3 and any of claims 3 to 10, **characterised in that** it comprises a second ball bearing (38) arranged to enable rotation of the seconds drive crown (20).

12. The regulating organ according to any of the preceding claims, **characterised in that** the outer cage (3) comprises an upper annular part (24) and a lower annular part (28) rigidly connected to each other, the upper annular part (24) supporting the inner cage (2) via at least one bearing (41), preferably two bearings, the lower annular part (28) being fitted with external toothing (32).

13. The regulating organ according to any of the preceding claims, **characterised in that** the inner cage (2) comprises an upper support (8) and a lower support (9), the inertial mass (6), the resilient return means (4) on the inertial mass (6) and the escapement mechanism (5) being suspended between the upper support (8) and the lower support (9).

14. The regulating organ according to any of the preceding claims, **characterised in that** the rotational velocity of the inner cage (2) is greater than the rotational velocity of the outer cage (3).

15. The regulating organ according to any of the preceding claims, **characterised in that** the first axis of rotation (D₁) is substantially perpendicular to the second axis of rotation (D2).

16. A horology movement comprising a plate and drive means, **characterised in that** it comprises a regulating organ according to any of the preceding claims.
